# EUROPÄISCHE PATENTSCHRIFT

(11) **EP 0 174 650 B1**
(45) Veröffentlichungstag und Bekanntmachung des Hinweises auf die Patenterteilung: **28.02.1990**
(21) Anmeldenummer: 85111487.6
(22) Anmeldetag: 11.09.1985
(51) Int. Cl.: E04C 1/40

(54) **Wandbauelement**
Wall member
Elément de construction pour paroi

(30) Priorität: 13.09.1984 DE 3433666
(43) Veröffentlichungstag der Anmeldung: 19.03.1986
(73) Patentinhaber: KLB KLIMALEICHTBLOCK VERTRIEBS GMBH, D-5450 Neuwied 1 (DE)
(72) Erfinder: Hergott, Dieter H., D-5450 Neuwied 23 (DE)
(74) Vertreter: Grünecker, Kinkeldey, Stockmair & Schwanhäusser Anwaltssozietät

(56) Entgegenhaltungen:
- AT-B- 175 689
- DE-A- 2 706 714
- DE-A- 2 914 647
- DE-U- 8 403 347
- E. NEUFERT "Bauentwurfslehre", 30. Auflage, 1979, Seite 106, Braunschweig; F. VIEWEG & SOHN
- FRICK/KNÖLL/NEUMANN "Baukonstruktionslehre Teil 1", 28. Auflage, 1983, Seiten 488-493, Stuttgart, B.G. Teubner

## Beschreibung

Die Erfindung betrifft ein Wandbauelement mit Hohlkammern und mit einer Wärmedämmbeschichtung zur Erhöhung der Wärmeübergangswiderstände in den Hohlkammern.

Es ist seit langem bekannt, Wandbauelemente, z. B. sogenannte Hohlblocksteine oder auch Platten mit Hohlkammern zu versehen, um bei der Herstellung der Steine Material einzusparen. Der mit der Ausbildung der Hohlkammern einhergehende Masseverlust eines solchen Steines beeinträchtigt aber die Wärmedämmeigenschaft.

Um trotzdem eine gute Wärmedämmung zu erreichen, ist es bekannt, in den Hohlkammern ein Material anzuordnen, welches eine schlechte Wärmeleitfähigkeit hat, u m damit die Wärmedämmeigenschaften zu erhöhen. Beispielsweise wurde vorgeschlagen, die Hohlkammern mit Schaumstoff, z. B. Polystyrol auszufüllen (DE-OS- 2 914 647).

Darüberhinaus ist aus der AT-PS-175 689 bekannt, die Hohlkammern eines Hohlblocksteines mit einer Folie auszukleiden, um damit die Hohlkammern luftdicht auszubilden. Auf diese Weise soll ein Luftein- bzw. Austritt durch ein solches Wandbauelement verhindert werden.

Diese Maßnahmen bewirken bereits eine Verringerung der Wärmeverluste eines solchen Wandbauelementes. Die Anbringung der Folie in den Hohlkammern eines Wandbauelementes ist jedoch sehr aufwendig und hat sich daher in der Praxis kaum durchgesetzt.

Aufgrund der allgemeinen Bestrebungen, im Zusammenhang mit Rohstoff- und Energieeinsparung auch Gebäude mit guten Wärmedämmeigenschaften bauen zu können, ist es auch wünschenswert, die Wärmedämmeigenschaften solcher Wandbauelemente noch weiter zu erhöhen.

Der Erfindung liegt daher die Aufgabe zugrunde, ein Wandbauelement der eingangs genannten Art zu schaffen, welches konstruktiv einfach ausgebildet ist und eine noch bessere Wärmedämmeigenschaft als die bekannten derartigen Bauelemente hat.

Diese Aufgabe wird erfindungsgemäß dadurch gelöst, daß in die Hohlkammern aus einzelnen Hohlkammerelementen zusammengesetzte Hohlkammereinschübe eingeschoben sind, wobei jedes Hohlkammerelement aus einer Platte und von dieser abstehenden Stegen gebildet wird, die die Platten in einem Abstand zueinander halten, und daß die Wärmedämmbeschichtung auf den Plattenflächen angebracht ist.

Die Erhöhung der Wärmeübergangswiderstände innerhalb der Hohlkammern mit einer Wärmedämmbeschichtung bewirkt, daß außer den Verlusten, wie sie durch einen Leitungswärmeausgleich mit der Umgebung stattfinden, auch die Strahlungsverluste der erfindungsgemäßen Wandbauelemente stark reduziert werden können. Ein erfindungsgemäßes Wandbauelement hat daher verbesserte Wärmedämmeigenschaften, weil nicht nur Leitungs-, sondern auch Strahlungsverluste vermindert werden. Dabei ist die Konstruktion dieser Wandelemente denkbar einfach, da die Hohlkammer Einschübe einfach in die Hohlkammern des Wandbauelementes einzuschieben sind, ohne daß sie mit einem Bindemittel an die Innenwände der Hohlkammern aufgeklebt werden müssen. Die auf den Platten der Hohlkammerelemente aufgebrachte Wärmedämmbeschichtung bewirkt, daß die Strahlung zwar aus den Innenwänden der Hohlkammern austreten kann, jedoch innerhalb der Hohlkammern an den Hohlkammereinschüben stark geschwächt wird, so daß es nicht bzw. nur stark vermindert zu Abstrahlungen nach außen kommt. Die mit Stegen voneinander auf Abstand gehaltenen Platten unterteilen die Hohlkammern in dünne Luftschichten zwischen den einzelnen Plattenlagen, was an sich schon zu einer Strahlungsreduzierung führt. Da die Platten zusätzlich noch mit einer Wärmedämmbeschichtung versehen sind, wird durch den ständigen Wechsel zwischen dünner Luft und Wärmedämmbeschichtung eine sehr starke und wirkungsvolle Reduzierung der Strahlung innerhalb der Hohlkammern erreicht. Da die Hohlkammereinschübe aus einzelnen Hohlkammerelementen zusammengesetzt sind, besteht die einfache Möglichkeit, jede einzelne Platte mit der Wärmdämmbeschichtung zu versehen und die einzelnen Elemente schichtweise aufeinanderzulegen. Dadurch können unterschiedlich große Hohlräume ausgeführt werden, weil die einzelnen Elemente entsprechend der Abmessungen der Hohlkammem aufeinanderlegbar bzw. kombinierbar sind.

Die Hohlkammerelemente können in einfacher Weise aus Pappdeckel aufgebaut sein, können aber auch Kunststoffteile sein. Derartige Materialien haben bekannterweise schlechte Wärmeleitzahlen, so daß damit sowohl die Wärmeleftung als auch die Wärmestrahlung innerhalb der Hohlkammern reduziert werden kann.

In einer Weiterbildung der Erfindung umfaßt die Wärmedämmbeschichtung metallische Stoffe. Z. B. könnten in der angegebenen Art und Weise dünne Metallfolien verwendet werden, um die Abstrahlung zu reduzieren. Es ist jedoch wesentlich einfacher, wenn die Wärmedämmbeschichtung aus einem Trägerstoff aus Kunststoff und beigemischten Metallpartikeln besteht. Die Metallpartikel können vorzugsweise Aluminiumpulver sein. Eine solche Wärmedämmbeschichtung läßt sich einfacher entweder auf die Innenwände der Hohlkammern oder aber auf die Hohlkammerelemente selbst auftragen. Natürlich ist es auch möglich, sowohl die Hohlkammerelemente als auch die Hohlkammerinnenflächen mit der Wärmedämmbeschichtung zu versehen.

Dabei ist es günstig, wenn die Wärmedämmbeschichtung sprühfähig ist, so daß die Wärmedämmbeschichtung auf die Innenwände der Hohlkammern aufgesprüht werden kann und sich dann verfestigt.

Das Aufbringen der Wärmedämmbeschichtung auf den Hohlkammerelementen ist dann auch sehr einfach. Diese werden ebenfalls mit der Wärmedämmbeschichtung besprüht und nach der Verfestigung der Wärmedämmbeschichtung dann in die Hohlkammern eingesetzt.

Die Erfindung wird im folgenden anhand von zwei in den Zeichnungen dargestellten Ausführungsbeispielen weiter erläutert und beschrieben.
Figur 1 zeigt einen Ausschnitt eines erfindungsgemäßen Wandbauelementes in perspektivischer, teilweise geschnittener Darstellung.
Figur 1A zeigt ein Hohlkammerelement nach der Erfindung.
Figur 2 zeigt in einem weiteren Ausführungsbeispiel ein erfindungsgemäßes Wandbauelement in perspektivischer, geschnittener Teilansicht mit einem Hohlkammereinschub in perspektivischer Explosionsdarstellung.

In Figur 1 ist ein Teil eines Hohlblocksteins 1 in perspektivischer Darstellung gezeigt. Dieser Hohlblockstein 1 besteht aus einem massiven Körper, durch den sich mehrere Hohlkammern 2 erstrecken. In den Hohlkammern sind Hohlkammereinschübe 4 angeordnet, die die Wärmedämmeigenschaften des Hohlblocksteines vergrößern, indem sie Wärmeverluste über die Hohlkammern reduzieren.

Bei dem in Figur 1 dargestellten Hohlblockstein 1 sind in einigen Kammern die Hohlkammereinschübe 4 schematisch dargestellt.

In Figur 1A ist ein Hohlkammerelement 3 teilweise und perspektivisch dargestellt. Jeder Hohlkammereinschub U besteht aus mehreren solchen Hohlkammerelementen 3.

Die dargestellten Hohlkammerelemente 3 sind aus Pappe oder Kunststoff hergestellt und weisen eine fläche Platte 5 auf, von der weg sich nach oben und unten senkrecht abstehende Stege 6 erstrecken. Je nach Durchmesser und Ausmaßen der Hohlkammern können mehrere solcher Hohlkammerelemente 3 übereinandergelegt werden, so daß sie insgesamt einen Hohlkammereinschub 4 bilden, der in der Dicke und den Abmessungen denjenigen der Hohlkammern entspricht.

In dem in der Figur 1 und 1A dargestellten Ausführungsbeispiel sind die Hohlkammerelemente 3 beidseitig der Platte 5 mit einer Wärmedämmbeschichtung 7 versehen. Diese Wärmedämmbeschichtung hat die Eigenschaft, Wärmeübergangswiderstände zu vergrößern. Die Wärmedämmbeschichtung besteht zu diesem Zweck aus einem Trägerstoff aus Kunststoff mit einem Aluminiumpulver und wurde auf jedes einzelne Hohlkammerelement 3 auf beiden Seiten der Platte 5 aufgesprüht.

In diesem Ausführungsbeispiel sind die Innenwände der Hohlkammern selbst nicht mit einer Wärmedämmschicht überzogen.

Die zu einem Hohlkammereinschub 4 zusammengesetzten Hohlkammerelemente 3 bewirkten, daß zunächst die Luft innerhalb der Hohlkammem 2 in dünne (der Höhe der Stege 6 entsprechende) Luftschichten unterteilt wird. Darüber hinaus entsteht insgesamt in der Hohlkammer eine abwechselnde Schichtung aus Luft, der Wärmedämmschicht 7, der Platte, einer nochmatigen Wärmedämmschicht usw. so daß durch diesen ständigen Wechsel die Wärmeabstrahlung aus den Hohlkammern stark reduziert wird.

Bei dem in Figur 2 dargestellten Ausführungsbeispiel sind die Innenwände 8 der Hohlkammern 2 selbst mit einer Wärmedämmbeschichtung überzogen. Mehrere Hohlkammerelemente 3 sind, wie in der Explosionsdarstellung zu erkennen, mit ihren Stegen aufeinandergesetzt und in die Hohlkammern 2 eingeschoben. Die Wärmedämmbeschichtung sorgt in diesem Falle dafür, daß der Strahlungsaustritt aus den Innenwänden 8 stark vermindert wird. Die Unterteilung der Hohlkammern 2 in dünne Luftschichten mittels der aufeinandergesetzten Hohlkammerelemente reduziert die Strahlung weiterhin. Da die Hohlkammerelemente aus einem Material bestehen, welches eine schlechte Wärmeleitfähigkeit hat, wird außerdem die Wärmeleitung in den Hohlkammern stark reduziert.

Es ist natürlich auch möglich, die beiden Ausführungsbeispiele zu kombinieren, d.h. sowohl die Innenwände 8 der Hohlkammern 7 als auch die einzelnen Platten 5 der Hohlkammerelemente 3 mit einer Wärmedämmbeschichtung zu überziehen, im allgemeinen wird dies jedoch nicht notwendig sein.

Die Wärmedämmbeschichtung kann, wie eingangs erwähnt, aufgesprüht werden, es ist jedoch auch möglich, sie in der Art einer Folie zu verwirklichen, so daß z. B. die Hohlkammerelemente mit einer solchen Folie überzogen werden könnten.

Es ist natürlich auch möglich, andere als die dargestellten Hohlkammereinschübe zu verwenden. So ist es z. B. denkbar, die Innenwände 6 der Hohlblocksteine 1 mit der Wärmedämmbeschichtung mit den angegebenen Eigenschaften zu versehen und die Hohlkammern dann mit Polystyrol auszufüllen.

Auch bei anderen als Hohlblocksteinen, also z. B. bei plattenförmigen Wandbauelementen führt die Erfindung wirkungsvoll dazu, daß die Wärmedämmeigenschaften derartiger Elemente wesentlich verbessert werden.

Vorteilhaft besteht die Wärmedämmbeschichtung 7 aus Buna-Kautschuk (Polybutadien-Kautschuk) gemischt mit Aluminiumpulver. Der Zusatz an Aluminiumpulver kann bis zu etwa 20 betragen. Der Buna-Kautschuk wird mit Lösungsmittel und dem Aluminiumpulver so angemischt, daß sich eine Verarbeitungszeit von ca. 1 bis 2 Std. ergibt.

Eine andere vorteilhafte Mischung für die Wärmedämmbeschichtung 7 besteht aus Siliconharzen und Aluminiumpulver. Dieser Mischung wird Härter in einer Menge zugesetzt, daß die Verarbeitungs- bzw. Abtropfzeit dem jeweiligen Beschichtungsverfahren (Auftragen von Hand oder Aufsprühen) gerecht wird.

Wegen der bei der Lagerung der Steine möglichen Lichteinwirkung kann der Mischung ein Lichtschutzmittel zugegeben werden.

Die genannten Mischungen können einfach in einem Mischer oder einem Rührwerk gemischt werden.

## Patentansprüche

1. Wandbauelement (1) mit Hohlkammern (2) und mit einer Wärmedämmbeschichtung (7) zur Erhöhung der Wärmeübergangswiderstände in den Hohlkammern (2), dadurch gekennzeichnet daß in die Hohlkammern aus einzelnen Hohlkammerelementen (3) zusammengesetzte Hohlkammereinschübe (4) eingeschoben sind, wobei jedes Hohlkammerelement (3) aus einer Platte (5) und von dieser abstehenden Stegen (6) gebildet wird, die die Platten (5) in einem Abstand zueinander halten, und daß die Wärmedämmbeschichtung (7) auf den Plattenflächen (5) angebracht ist.

2. Wandbauelement nach Anspruch 1, dadurch gekennzeichnet daß die Wärmedämmbeschichtung jeweils auf beiden Seiten der Platten (5) aufgetragen ist.

3. Wandbauelement nach Anspruch 1 oder 2, dadurch gekennzeichnet daß die Hohlkammerelemente (3) aus Pappdeckel sind.

4. Wandbauelement nach Anspruch 1 oder 2, dadurch gekennzeichnet, daß die Hohlkammerelemente (3) aus Kunststoff sind.

5. Wandbauelement nach wenigstens einem der vorangegangenen Ansprüche, dadurch gekennzeichnet daß die Wärmedämmbeschichtung (7) metallische Stoffe enthält.

6. Wandbauelement nach Anspruch 5, dadurch gekennzeichnet daß die Wärmedämmbeschichtung (7) aus einem Trägerstoff aus Kunststoff und beigemischten Metallpartikeln besteht.

7. Wandbauelement nach Anspruch 5 oder 6, dadurch gekennzeichnet daß als Metallpartikel Aluminiumpulver vorgesehen ist.

8. Wandbauelement nach mindestens einem der vorangegangenen Ansprüche, dadurch gekennzeichnet daß die Wärmedämmbeschichtung (7) sprühfähig ist.

9. Wandbauelement nach Anspruch 8, dadurch gekennzeichnet daß die Wärmedämmbeschichtung (7) auf die Innenwände (8) der Hohlkammern (2) aufgesprüht wird und sich dann verfestigt.

10. Wandbauelement nach Anspruch 8 oder 9, dadurch gekennzeichnet daß die Wärmedämmbeschichtung (7) auf die Hohlkammerelemente (3) aufgesprüht ist und diese nach Verfestigung der Wärmedämmbeschichtung (7) in die Hohlkammern (2) einsetzbar sind.

11. Wandbauelement nach mindestens einem der vorangegangenen Ansprüche, dadurch gekennzeichnet daß die Wärmedämmbeschichtung (7) aus Buna-Kautschuk, gemischt mit Aluminiumpulver besteht.

12. Wandbauelement nach mindestens einem der Ansprüche 1 bis 10, dadurch gekennzeichnet daß die Wärmedämmbeschichtung (7) aus Siliconharzen, gemischt mit Aluminiumpulver, besteht.

## Claims

1. Wall member (1) having hollow chambers (2) and a heat-insulation coating (7) for increasing the heat-transfer resistance in the hollow chambers (2), characterized in that hollow-chamber push-in units (4) composed of individual hollow-chamber elements (3) are pushed into the hollow chambers, each hollow-chamber element (3) being formed from a panel (5) and webs (6) which project from the panels (5) and keep them at a distance from one another, and in that the heat-insulation coating (7) is attached to the panel surfaces (5).

2. Wall member according to claim 1, characterized in that the heat-insulation coating is in each case applied to both sides of the panels (5).

3. Wall member according to claim 1 or 2, characterized in that the hollow-chamber elements (3) are made of cardboard.

4. Wall member according to claim 1 or 2, characterized in that the hollow-chamber elements (3) are made of plastic.

5. Wall member according to at least one of the preceding claims, characterized in that the heat-insulation coating (7) contains metallic substances.

6. Wall member according to claim 5, characterized in that the heat-insulation coating (7) consists of a plastic backing material and admixed metal particles.

7. Wall member according to claim 5 or 6, characterized in that aluminium powder is provided as metal particles.

8. Wall member according at least one of the preceding claims, characterized in that the heat-insulation coating (7) is capable of being sprayed.

9. Wall member according to claim, 8, characterized in that the heat-insulation coating (7) is sprayed onto the inner walls (8) of the hollow chambers (2) and then solidifies.

10. Wall member according to Claim 8 or 9, characterized in that the heat-insulation coating (7) is sprayed onto the hollow-chamber elements (3) and the latter can be inserted into the hollow chambers (2) once the heat-insulation coating (7) has solidified.

11. Wall member according to at least one of the preceding claims, characterized in that the heat-insulation coating (7) consists of buna rubber mixed with aluminium powder.

12. Wall member according to at least one of claims 1 to 10, characterized in that the heat-insulation coating (7) consists of silicone resins mixed with aluminium powder.

## Revendications

1. Elément (1) de structure de paroi comprenant des chambres creuses (2) et un revêtement thermiquement isolant (7) pour augmenter la résistance au transfert thermique dans les chambres creuses (2), caractérisé en ce que l'on glisse dans les chambres creuses des entrevous (4) de chambres creuses constitués d'éléments (3) de chambres creuses individuels, chaque élément (3) de chambre creuse étant constitué d'une plaque (5) et d'entretoises (6) qui s'en écartent, qui maintiennent à distance l'une de l'autre les plaques (5), et en ce que le revêtement thermiquement isolant (7) est appliqué sur les surfaces de plaques (5).

2. Elément de structure de paroi selon la revendication 1, caractérisé en ce que la couche thermiquement isolante est respectivement appliquée sur les deux faces des plaques (5).

3. Elément de structure de paroi selon la revendication 1 ou 2, caractérisé en ce que les éléments (3) de chambres creuses sont constitués de carton gris.

4. Elément de structure de paroi selon la revendication 1 ou 2, caractérisé en ce que les éléments (3) de chambres creuses sont en matière plastiques.

5. Elément de structure de paroi selon l'une au moins des revendications précédentes, caractérisé en ce que le revêtement thermiquement isolant (7) contient des matières métalliques.

6. Elément de structure de paroi selon la revendication 5, caractérisé en ce que le revêtement thermiquement isolant (7) est constitué d'une matière porteuse en matière plastique et de particules métalliques qui y ont été mélangées.

7. Elément de structure de paroi selon la revendication 5 ou 6, caractérisé en ce que l'on utilise comme particules métalliques de la poudre d'aluminium.

8. Elément de structure de paroi selon l'une au moins des revendications précédentes, caractérisé en ce que le revêtement thermiquement isolant (7) peut être pulvérisé.

9. Elément de structure de paroi selon la revendication 8, caractérisé en ce que le revêtement thermiquement isolant (7) est pulvérisé sur les parois intérieures (8) des chambres creuses (2) et qu'il s'y solidifie ensuite.

10. Elément de structure de paroi selon la revendication 8 ou 9, caractérisé en ce que le revêtement thermiquement isolant (7) est pulvérisé sur les éléments (3) de chambres creuses et que ceux-ci peuvent être introduits dans les chambres creuses (2) après la solidification du revêtement thermiquement isolant (7).

11. Elément de structure de paroi selon l'une ou moins des revendications précédentes, caractérisé en ce que le revêtement thermiquement isolant (7) est constitué de caoutchouc buna, mélangé à de la poudre d'aluminium.

12. Elément de structure de paroi selon l'une au moins des revendications 1 à 10, caractérisé en ce que le revêtement thermiquement isolant (7) se compose de résines de silicone, mélangées de la poudre d'aluminium.
